# EUROPÄISCHE PATENTSCHRIFT

(11) **EP 3 582 667 B1**
(45) Veröffentlichungstag und Bekanntmachung des Hinweises auf die Patenterteilung: **10.11.2021**
(21) Anmeldenummer: 17730647.9
(22) Anmeldetag: 10.04.2017
(51) Int. Cl.: A47K 13/30, E03D 9/00, A47K 11/00, E03D 11/02

(54) **SPÜL- UND REINIGUNGSSYSTEM UND SPÜLVERFAHREN FÜR EINE TOILETTE**
FLUSHING AND CLEANING SYSTEM AND FLUSHING METHOD FOR A TOILET
SYSTÈME DE LAVAGE ET DE NETTOYAGE ET PROCÉDÉ DE LAVAGE POUR TOILETTES

(30) Priorität: 20.02.2017 DE 102017001775
(43) Veröffentlichungstag der Anmeldung: 25.12.2019
(73) Patentinhaber: Rühle, Armin, 75031 Eppingen (DE)
(72) Erfinder: Rühle, Armin, 75031 Eppingen (DE)
(86) Internationale Anmeldenummer: PCT/DE2017/000102
(87) Internationale Veröffentlichungsnummer: WO 2018/149427

(56) Entgegenhaltungen:
- EP-A1- 2 898 807
- EP-A2- 0 274 588
- ES-A1- 2 553 156
- FR-A1- 2 592 667
- FR-A1- 2 603 054
- FR-A1- 2 686 240

## Beschreibung

Die Erfindung betrifft ein Spül- und Reinigungssystem und ein Spülverfahren für eine Toilette.

### Stand der Technik

Bekannt sind Spülvorrichtungen für Toiletten, wobei als Spülmittel hauptsächlich oder ausschließlich Wasser verwendet wird. Dabei wird ein Spüldruck durch Gravitation erzeugt. Der Verbrauch von Trinkwasser zum Spülen von Toiletten ist aufgrund von ökologischen Erwägungen nicht gewünscht. Daher ist die Suche nach Alternativen sinnvoll.

Um Wasser beim Spülvorgang einzusparen, ist es bekannt, Druckluft zusätzlich zum Wasser zur Spülung zu verwenden. Die DE 25 19 620 C3 ("Toiletteneinrichtung für Eisenbahnwagen") offenbart eine Toiletteneinrichtung für Eisenbahnwagen, wobei zwischen einem Frischwasserbehälter und der Toilettenschüssel ein Zwischenbehälter angeordnet ist, aus dem bei Betätigen eines Pedals eine von einem Zeitrelais gesteuerte Frischwassermenge mittels gespeicherter Druckluft in die Toilettenschüssel gedrückt wird.

Dies bewirkt eine Spülung der Toilettenschüssel mit einer reduzierten Wassermenge, um den Fäkalientank eines Zuges nicht zu oft leeren zu müssen.

Dennoch kommt das System nicht ohne eine nicht unbeträchtliche Menge an Wasser aus. Momentan werden für einen Spülvorgang ca. 6 - 9 Liter Trinkwasser verbraucht.

Ein weiteres Problem im Zusammenhang mit der Toilettenbenutzung ist die Hygiene. Vor allem in öffentlichen Bereichen wie Bahnhöfen, Flughäfen, Gaststätten o.ä., ist es wünschenswert, einen sauberen Toilettensitz vorzufinden oder aber auf eine Möglichkeit zurückgreifen zu können, die eine hygienisch einwandfreie Nutzung des Toilettensitzes bei der Benutzung ermöglicht.

Bekannt sind Abdeckungen von Toilettensitzen mit Papierauflagen, um die direkte Berührung des menschlichen Körpers mit dem Toilettensitz zu vermeiden oder wenigstens zu minimieren. Das Problem hierbei ist, dass die Papierauflagen wegrutschen, da sie keinen Halt auf dem Toilettensitz haben, und dass sie nur schwer mit einer Wasserspülung wegzuspülen sind, da sie am Inneren der Toilettenschüssel haften bleiben, dies um so mehr, wenn sie durch die Wasserspülung befeuchtet wurden.

Die DE 39 16 371 A1 offenbart diesbezüglich eine "WC-Zusatzvorrichtung ― kompakt und adaptierbar als Papierauflage-Reservoir mit automatischer Auflegetechnik, sowie mit Fäkaliengeruchsaugung und Wasserbenetzung des Toilettenbeckens". Dabei können rosettenförmige Papierauflagen auf einem WC-Sitzring angeordnet werden. Die Papierauflage wird dabei aus einem Speicher entnommen. Das Papier wird unter Einsatz von Unterdruck bzw. Vakuum auf diesem WC-Sitzring fixiert. Die Spülung erfolgt durch eine Wasserspülung in Kombination mit einer Absaugung von Luft.

Nachteilig an dieser Lösung ist, dass sich dazu nur glatte Papiervarianten eignen, ansonsten muss mit einer größeren Vakuumleistung angesaugt werden. Eingerissene oder beschädigte Papierstücke haften nicht mehr am WC-Sitzring, da der Überdruck dann nicht mehr ausreicht.

Die EP 2 898 807 A1 offenbart eine "selbstreinigende Toilettenvorrichtung". Diese umfasst eine Toilettenschüssel mit einem Toilettensitz und einer Sitzabdeckung, wobei sie eine Struktur aufweist, die mit dem rückwärtigen Teil der Toilettenschüsse] verbunden ist und im Inneren ein Waschmittel unterstützt, das Wasser bzw. Reinigungslösung verwendet. Der Toilettensitz gleitet entlang eines Führungsmittels, das mit einem Betätigungsmittel bewegt werden kann. Die Sitzabdeckung gleitet entlang eines weiteren Führungsmittelsund wird über ein weiteres Betätigungsmittel bewegt.

Zudem sind die bekannten Lösungsvorschläge technisch aufwändig. Solche Vorrichtungen sind jedoch anfällig. Daher sind sie insbesondere für öffentliche Toiletten, die für hohe Nutzerzahlen ausgelegt sind, ungeeignet.

Aufgabe der Erfindung ist es daher, ein Spül- und Reinigungssystem zur Verfügung zu stellen, das eine hygienische Benutzung einer Toilette ermöglicht und gleichzeitig eine ökologisch sinnvolle Reinigung zur Verfügung stellt

### Offenbarung der Erfindung

Es wird ein Spül- und Reinigungssystem sowie ein Spülverfahren für Toiletten offenbart, bei dem als Spülmittel zur Abführung von Fäkalien ein geschlossenes Überdrucksystem zum Einsatz kommt. Die Energie, die dabei zum Einsatz kommt, wird insbesondere dem Spülkasten entnommen, der als Energiespeicher dient, um den Überdruck bereitzustellen. Das erfindungsgemäße Verfahren arbeitet mit Druckdifferenzen, die mit Überdruck erzeugt werden. Dieser Überdruck wird in einfacher Weise her- und bereitgestellt. Üblicherweise ist er im Wassernetz der Zuleitung bereits vorhanden. Die Druckluftspülung wird kombiniert mit einem Reinigungsverfahren, das nach der Benutzung eine zuverlässige Reinigung für einen Toilettensitz ermöglicht.

Das Spül- und Reinigungssystem umfasst dazu mehrere Module. Diese einzelnen Module bilden zusammen das Spül- und Reinigungssystem aus. Der Spül - und Reinigungsvorgang umfasst einen Wechselmechanismus und einen vom Toilettenbecken getrennten Reinigungsraum.

Das Toilettenbecken ist an einer Wand oder einem Vorbau vor der Wand einer Nasszelle bzw. einem Bad angeordnet. Es kann höhenverstellbar und auch als Pissoir ausgebildet sein oder in einer Sonderausgestaltung für mobilitätseinge schränkte Personen ausgestaltet sein. Es kann rund, eckig oder kugelförmig o.dgl. ausgebildet sein.

Das Toilettenbecken weist einen nahezu hermetisch schließbaren Toilettendeckel auf. Das Toilettenbecken bildet mit dem Toilettendeckel zusammen eine geschlossene Vorrichtung aus. Dieser Toilettendeckel ist während des Gebrauchs der Toilette in einem Aufbewahrungsraum hinter dem Toilettenbecken, entweder in der Wand oder in einem Vorbau zwischen Wand und Toilettenbecken, angeordnet oder anderweitig vom Toilettenbecken entfernt und deckt das Toilettenbecken bei Nicht-Gebrauch ab. Er ist in abgedecktem Zustand in einem Bereich unterhalb des Toilettensitzes angeordnet und ist in den Aufbewahrungsraum hinein in seine Position zum Aufbewahren und dann wieder zum Verschließen bzw. Abdecken des Toilettenbeckens daraus heraus bewegbar. Der Toilettendeckel kann geschoben, geklappt, geschwenkt o.dgl. werde und beispielsweise zweigeteilt oder halbkugelförmig ausgebildet sein. Ist er zweigeteilt ausgebildet, kann er durch Öffnen der beidseitigen Hälften auseinander geklappt werden.

Auf dem Toilettenbecken sind ein- oder mehrere Toilettensitze aufsetzbar. Es werden mindestens einer, bei Bedarf auch zwei Toilettensitze vorgesehen. Dabei ist der zweite Toilettensitz als Vorratssitz vorgesehen. Er kann gereinigt werden, wenn der andere, auf dem Toilettenbecken aufliegende Toilettensitz gerade benutzt wird und steht danach gereinigt einem weiteren Toilettennutzer zur Verfügung, während gleichzeitig oder nur gering zeitversetzt der andere Toilettensitz einem Reinigungsverfahren unterzogen wird. Der Einsatz hängt von der Benutzungsfrequenz ab. Der Toilettensitz kann auch elektrisch erwärmbar ausgebildet sein.

Beim erfindungsgemäßen Reinigungsverfahren wird ein Toilettensitz in einen Reinigungsraum bewegt. Er kann insbesondere geklappt, geschwenkt oder gedreht werden. Die Reinigung erfolgt innerhalb des Reinigungsraums ohne Kontaminierung durch Dämpfe. Die dabei entstehende Abluft wird abgesaugt und kondensiert. Sie kann über einen Abluftkondensator erfolgen. Der Abluftkondensator kann insbesondere seitlich angeordnet werden, um wenig Platz zu beanspruchen. Die Dämpfe können über einen Ventilator in die entsprechenden Leitungen abgeführt werden. Ein eventuell entstehender Niederschlag kann durch die Entwässerung abgeleitet werden. Die Abluft aus der Toilettenschüssel wird dabei mit abgesaugt. Eine Desinfektion erfolgt durch Zusätze, also Desinfektionsstoffe. Reinigungs- und Pflegezusätze können exakt dosiert zugeführt werden. Dies können insbesondere Entkalker, Duftstoffe, Desinfektionsstoffe oder Enthärter sein. Der Toilettensitz kann mit Luft mit oder ohne Gebläse getrocknet werden.

Der Reinigungsraum ist hinter der Rückwand, an der das Toilettenbecken angeordnet ist, ausgebildet. Der vorhandene Raum üblicher Hinterwandspülkästen reicht üblicherweise aus. Der Reinigungsraum ist von vorne, also von der Toilettenseite her, zugänglich ausgebildet. Eine Fixierung und Abdichtung wird über Dichtungen erzielt. Diese bilden mit der Rückwand eine Abdeckung. Die Dichtungen können beispielsweise aus seitlicher Richtung zufahren und ermöglichen dadurch eine Fixierung, Abdichtung sowie den Platz für das Drehen des Toilettensitzes. Dieses Drehen erfolgt erfindungsgemäß unter Einsatz eines Drehtellers. Dieser führt eine Rotationsbewegung aus und rotiert um 180°.

Die Rückwand hinter dem Toilettenbecken bildet damit eine Abdeckung für den Reinigungsraum. Damit ist der Reinigungsraum verschlossen. Der Toilettensitz wird hochgeklappt und durch eine Transportvorrichtung in den Reinigungsraum bewegt. Er wird mit der Drehvorrichtung um 180° gedreht. Dann findet eine Reinigung statt. Für den Toilettenbenutzer ergibt sich daher keinerlei Wartezeit während des Reinigungsvorgangs, da der andere, bereits gereinigte Toilettensitz von hinten aus dem Reinigungsraum heraus um 180° nach vorne zur Benutzung gedreht wird. Er kann die Toilette ungehindert benützen. Die Nutzungszeit entspricht daher der Reinigungszeit, wenn zwei Toilettensitze vorhanden sind. Für das Reinigungsverfahren wird somit eine Wendeeinheit, insbesondere in einer Ausbildung als Drehteller, verwendet.

Die Reinigung des Toilettensitzes kann innerhalb des Reinigungsraums von vorne und von hinten erfolgen. Es sind dazu gegeneinander gerichtete Wasser- bzw. Reinigungsmittelstrahler ausgebildet. Die Flächen können gleichzeitig abgezogen werden und das Wasser in den dafür vorgesehenen Behälter abgeführt werden. Eine Trocknung kann ebenfalls beidseitig erfolgen.

Während des Reinigungsvorgangs wird Wasser gesammelt und das Toilettenbecken kontrolliert entlüftet. Der Druckspeicher wird insbesondere mit dem Wasser aus dem Reinigungsvorgang gefüllt. Durch zuströmendes Wasser wird Druck in dem bislang drucklosen Speicherwasser aufgebaut. Der Toilettendeckel schließt. Das unter Druck stehende Schmutzwasser strömt über eine separate Leitung in ein Entwässerungsrohr. Im Abwasserraum entsteht Unterdruck. Eventuell anfallende grobe Schmutzteile werden bei der Reinigung in einen Grobschmutzsammler abgeschieden und separat in das Entsorgungsnetz geleitet.

Das für das Reinigungsverfahren benützte Wasser bzw. die Flüssigkeit kann unterstützend für das Spülverfahren verwendet werden. Das zur Reinigung der Toilettensitze benötigte Wasser bzw. die Reinigungsmittel fließen ansonsten nach dem Reinigungsvorgang in einen Sammelbehälter. Dieser fängt das anfallende Abwasser, die Reinigungsstoffe, Entkalker, Desinfektionsstoffe, Duftstoffe u.dgl. auf. Dieses Gemenge an flüssigen Stoffen kann über die Hausleitung abgeführt werden oder über eine Hebeanlage ebenfalls in das Hausnetz eingeleitet werden. Im Innenraum des Toilettenbeckens können Reinigungsdüsen angeordnet werden.

Sind insbesondere zwei Toilettensitze im Einsatz, ist ein Toilettensitz in einem Raum in der Wand, insbesondere dem Reinigungsraum, oder in dem entsprechenden Vorbau angeordnet. Zur Benutzung der Toilette wird der Toilettendeckel - automatisch oder mechanisch ausgelöst - bewegt, insbesondere geklappt, geschoben, geschwenkt, auseinander geklappt o.dgl., und der andere Toilettensitz in etwa zeitgleich vom Aufbewahrungsraum auf das Toilettenbecken bewegt und auf den Rand des Toilettenbeckens aufgelegt. Dies kann dadurch erfolgen, dass der Toilettensitz durch eine Drehbewegung in seine Position bewegt wird. Der Toilettensitz wird nach der Benutzung wieder in den dazu vorgesehenen Raum verbracht und dort einer Reinigung unterzogen. Es muss mindestens ein Toilettensitz vorhanden sein, es können aber auch ein oder mehrere zusätzliche Toilettensitze vorrätig sein, um bei Bedarf ausgewechselt zu werden und den jeweils nicht benutzten Toilettensitz einer Reinigung zu unterziehen. Der Toilettensitz ist so ausgebildet, dass er den oberen Bereich des Toilettenbeckens vollständig umfasst, so dass nichts aus dem Toilettenbecken nach außen spritzen kann.

Der Überdruck wird beim Spülvorgang synchron in das verschlossene Toilettenbecken und in die abführende Versorgungsleitung eingeleitet. Der Überdruck wird also aus dem Spülkasten abgeleitet. Das schnell in die Entsorgungsleitung strömende Medium, also Flüssigkeit und Luft, erzeugt nach dem Prinzip einer Venturi - Düse einen Unterdruck hinter der einströmenden Stelle und saugt so den Beckeninhalt an. Der im Toilettenbecken erzeugte Überdruck verstärkt die Druckdifferenz und bewegt den Beckeninhalt in Richtung Entsorgungsleitung. Mit dem Überdruckverfahren kann dieser Energiestoß zur Entleerung des Toilettenbeckens verwendet werden. Es werden nur kleinste Mengen an Wasser benötigt und es wird auch eine Variante ohne Wasserbenützung bereitgestellt. Beispielhaft werden für die Abführung 100 ml Flüssigkeit und 0,2 bar Überdruck vorgesehen. Durch den den Verschluss des Toilettenbeckens mit dem Toilettendeckel beim Spülen dringen keine kontaminierten Keime oder Wasserdampf in die Raumluft. Dies verbessert den Spülgang.

Der Spülvorgang erfolgt nur, wenn ausreichend Druck aufgebaut ist. Sobald der Toilettendeckel geschlossen wird, ist ausreichend Energie, also Überdruck im Druckspeicher vorhanden, so dass eine Entleerung des Toilettenbeckens ohne weitere Energiequelle möglich ist. Sollten mehrere Spülungen notwendig sein, wird der Speicher gefüllt und Überdruck erzeugt, oder dieser kann ggf. ersatzweise mittels einer Handpumpe erzeugt werden. Dies ist auch eine Variante, die in Staaten mit Problemen bei der Energieversorgung anwendbar ist. Ein Betrieb des Spül- und Reinigungssystems ist daher ohne Anschluss an andere Spülmittel-Quellen möglich. Für den Abtransport im Rohrsystem kann ferner zugeleitetes Wasser oder beispielsweise ein Gasgemisch im Rohrsystem hinter dem Toilettenbecken verwendet werden. Ein dadurch entstehender Unterdruck vor dem Einleiten erzeugt eine größere Druckdifferenz vom Toilettenbecken zum Rohrsystem, saugt das Medium aus dem Toilettenbecken heraus und liefert die Energie zum Transport innerhalb des Rohrsystems bis zum Fallrohr. Daher sind auch ältere und längere Ableitungen weiterhin benutzbar.

Das Spül- und Reinigungssystem ermöglicht somit eine wasserlose Variante. Wird als gleitendes Medium beispielsweise eine Papiereinlage in das Toilettenbecken gelegt, damit die Fäkalien nicht den Beckenrand berühren, entsteht das Prinzip einer "Rohrpost", das den Inhalt sogar im Leitungsnetz wasserfrei transportieren kann. Eine daran anschließende Verwertung der Fäkalien zur Weiterverarbeitung wird dadurch um ein Vielfaches vereinfacht, da kein Wasser mehr abgeschieden werden muss. Bei der Einbringung der Fäkalien in einen Transportbehälter wird das Volumen auf die Ausscheidungen reduziert. Das "Papier" ist aus einem Material ausgebildet, das insbesondere aus Naturmaterialien wie Stroh ausgebildet ist. Dieses Material kann zusammen mit den Fäkalien als hochwertiger Dünger entsprechend wärmebehandelt und sofort verwendet werden.

Zur Aufnahme des Spülguts, also der Fäkalien sowie der Papierauflage und benutztes Toilettenpapier, wird bei der wasserlosen Variante ein Entsorgungsbehälter benötigt. Dies kann ein Einweg- oder ein Mehrfachbehälter sein und wird einer Sammlung zugeführt. Der Inhalt wird separat entsorgt oder kann beispielsweise zu einem Dünger verarbeitet werden. Das enthaltene Papier der Papierauflage sowie das Toilettenpapier wurde beim Spülvorgang durch die Druckluft mit dem Überdruck komprimiert.

Das Spül- und Reinigungssystem ermöglicht auch eine Variante des Spülvorgangs mit Wasser. Das Komfortbedürfnis der Menschen wird zunehmend umfangreicher. Wasser spielt dabei eine zentrale Rolle. Dies ist auch bei der Toilettenhygiene so. Wasser spielt dabei eine zentrale Rolle. Gleichzeitig wird Wasser jedoch ein immer knapper werdender Rohstoff. Es ist daher wünschenswert, Wasser nicht mehr primär als Energiemedium zu benützen. Das Einsparen von Wasser bei der Toilettenspülung in der bekannten Weise könnte jedoch zu einer Versandung bzw. Verschmutzung des Leitungsnetzes mit erheblichen Folgekosten bewirken. Durch die Anwendung des erfindungsgemäßen Spül- und Reini gungssystems kann das Wasser der Toilettenreinigung für den Transport innerhalb des Leitungsnetzes verwendet werden und es entsteht die Möglichkeit, das Wasser bei den Spülwassermengen weiter zu reduzieren. Sogar in langen oder schwierigen alten Leitungsnetzen ist eine Abführung möglich, auch wenn die Spülwassermengen immer geringer werden. Das existierende Leitungsnetz bleibt intakt.

Die zur Spülung auch einsetzbare Druckluft - für die wasserlose oder auch die wasserführende Variante - kann insbesondere für sich oder in Kombination mit dem Wasserdruck durch Komprimierung von Luft mit einem Kompressor erzeugt werden. Die Druckluft ist dann in einem Druckbehälter gespeichert. Der Druck kann jedoch auch mit anderen Alternativen, beispielsweise mit heißem Wasser (Dampf), mechanisch (Pumpe), mechanisch (Wasserdruck aus dem Versorgungsnetz, elektrisch (Kompressor), hydraulisch (Pumpe) oder mit Federkraft durch Vorspannen, verdichtetes Gas, Gasgemischen, durch Solarenergie erzeugt werden.

In einer einfacheren Home-Variante, also für den Hausgebrauch oder zum Einsatz in Gaststätten, wird nur ein Toilettensitz verwendet, der nach jedem Gebrauch gereinigt wird. Zum zuverlässigen Spülen des Toilettenbeckens werden durch den Einsatz der Druckluft keine weiteren Spülgänge mehr benötigt.

Das erfindungsgemäße Spül- und Reinigungssystem hat dabei den Vorteil, dass bei der Spülung minimal oder kein Frischwasser bzw. Trinkwasser mehr benötigt wird und somit das Spül- und Reinigungssystem eine umweltfreundliche Einrichtung bildet. Die Reinigung ermöglicht eine hygienische und saubere Toilettenbenutzung mit einem immer frisch gereinigten Toilettensitz.

Weitere Vorteile und vorteilhafte Ausgestaltungen der Erfindung sind der nachfolgenden Figurenbeschreibung, den Zeichnungen und den Ansprüchen entnehmbar.

Nachfolgend wird ein Ausführungsbeispiel der erfindungsgemäßen Lösung anhand der beigefügten schematischen Zeichnungen näher erläutert. Es zeigt:
- Fig. 1: zeigt ein Spül- und Reinigungssystem mit einem Wechselmechanismus und Einsatz einer Druckluftspülung von der Seite,
- Fig. 2: nach Fig. 1 zeigt das Spül- und Reinigungssystem mit einer Variante der Ventilanordnung ebenfalls von der Seite,
- Fig. 3: zeigt das Spül- und Reinigungssystem in einer Vorderansicht,
- Fig. 4: stellt ein Toilettenbecken mit druckbildenden Ventilen in einer Seitenansicht dar,
- Fig. 5: zeigt das Toilettenbecken mit Wasser als Transportmedium von der Seite,
- Fig. 6: stellt eine Dreheinheit für Toilettensitze von der Seite dar und
- Fig. 7: nach Fig. 6 zeigt die Dreheinheit mit einer Dichtung von der Seite.

In Fig. 1 ist ein Spül- und Reinigungssystem 100 dargestellt. Ein Toilettenbecken 10 weist einen Toilettendeckel 12 auf. Des Weiteren sind ein erster Toilettensitz 14 sowie ein zweiter Toilettensitz 16 ausgebildet. Die Toilettensitze 14, 16 sind durch eine Absenkeinheit 18 absenkbar ausgebildet. Unterhalb des ersten Toilettensitzes 14 ist eine Waschdüse 20 ausgebildet. Innerhalb des Toilettenbeckens 10 ist eine erste Reinigungsdüse 22 ausgebildet.

Abgetrennt vom Raum, in dem das Toilettenbecken 10 angeordnet ist, ist ein Reinigungsraum 24 angeordnet. Der Reinigungsraum 24 weist zweite Reinigungsdüsen 26 sowie eine Trennplatte 28 auf. Die Trennplatte 28 ist mit Dichtungen 30 abgedichtet. Am Reinigungsraum 24 ist ein Abluftkondensator 32 angeordnet. Innerhalb des Reinigungsraums 24 ist mindestens eine Führung 34 für die Reinigungsvorrichtungen, beispielsweise für die Wassersprühvorrichtungen oder Trockenvorrichtungen, ausgebildet.

Der Reinigungsraum 24 weist ein Membranventil 36 auf. Es ist des Weiteren ein Abwassersammelgefäß 38 ausgebildet, das über einen Druckzulauf 40 verfügt. Es ist ein Zulaufspeicher 42 ausgebildet. Des Weiteren ist ein erstes Absperrventil 44 sowie ein Ablauf 46 für das Abwassersammelgefäß 38 ausgebildet. Die Entwässerung erfolgt über das Entwässerungsrohr 48.

In Fig. 2 sind zusätzlich zu den in Fig. 1 dargestellten Merkmalen noch ein Absperrventil 52 für das Abwassersammelgefäß 38 ausgebildet. Die dargestellte Ableitung erfolgt direkt in den Geruchsverschluss. Die Ableitung kann andersartig ausgebildet sein.

Fig. 3 zeigt in der Vorderansicht das Toilettenbecken 10 mit dem Toilettendeckel 12 sowie dem Toilettensitz 14. Dargestellt ist des Weiteren die Waschdüse 20 und die Absenkeinheit 18. Innerhalb des Toilettenbeckens 10 ist die erste Reinigungsdüse 22 dargestellt. Der Reinigungsraum 24 weist Dichtungen 30 sowie zweite Reinigungsdüsen 26 auf. Ein Abluftkondensator 32 ist seitlich im Reinigungsraum 24 angeordnet. Daher ist der Abfluss 54 des Abluftkondensators 32 an dessen unterem Ende ausgebildet.

Fig. 4 stellt das Toilettenbecken 10 sowie das Entwässerungsrohr 48 dar. Zur Erzeugung eines Druckluftstoßes bzw. der Druckluftregulierung sind insbesondere eine erste Düse 56 sowie eine zweite Düse 58 ausgebildet. Dabei wird eine zylindersymmetrische Strömung der Zuluft durch eine kurze Verengung geführt, so dass eine Druckerhöhung stattfindet. Bei idealen Gasen gilt dann die erweiterte Bernoulli-Gleichung. Erreicht die Strömung Schallgeschwindigkeit, wird die Venturi-Düse zur Lavaldüse. Durch den erzielten Druckluftstoß wird das Abfließen des Abwasser-Luft-Gemischs deutlich erleichtert.

In Fig. 5 ist die Ableitung aus Fig. 4 mit Wasser als Transportmedium in das Leitungsnetz bei langen Distanzen oder schlechten Leitungen dargestellt. Es können weitere Düsen 60, 62, insbesondere Venturi-Düsen, zur Einschießung von Druckluft oder Wassergemisch in das Abwasser angeordnet werden. Dieser Einsatz verhindert Ablagerungen und Verengungen im Rohrsystem und ermöglicht einen besseren Abfluss.

Fig. 6 ist eine Detaildarstellung einer Rotations- bzw. Dreheinheit 200. Die Toilettensitze 14 und 16 können mit dieser Rotationseinheit 200 um eine Rotationsachse 64 um 180° gedreht werden und dadurch in den Reinigungsraum 24 verbracht werden. Der Reinigungsraum 24 (gestrichelt angedeutet) ist durch die Trennplatte 28 von dem Raum, in der das Toilettenbecken 10 angeordnet ist, getrennt. Die Absenkeinheiten 18 sind in diesem Ausführungsbeispiel identisch ausgebildet und können unabhängig voneinander arbeiten. In diesem Ausführungsbeispiel sind zwei Toilettensitze 14, 16 dargestellt. Es kann jedoch auch nur ein Toilettensitz 14 angeordnet sein, der in gleicher Weise durch die Rotationseinheit 200 in den Reinigungsraum 24 gedreht werden kann.

Zur Reinigung der Toilettenanlage wird der Toilettensitz 14' auf das Toilettenbecken 10 aufgelegt. Der Toilettensitz 14 weist an seiner Unterseite einen Spritzschutz 66, der Toilettensitz 16 einen Spritzschutz 68 auf. Dieser Spritzschutz 66, 68 ist mit der Form des Toilettenbeckens 10 passgenau ausgebildet. Dadurch entsteht keine Fuge oder Lücke zwischen dem jeweils aufgelegten Toilettensitz 14, 16 und dem Toilettenbecken 10. Das Unterspritzen oder sogar das Hinausspritzen während der Reinigungsfunktion, einer Duschfunktion oder beim Toilettengang wird dadurch verhindert.

Eine Belüftung des Toilettenbeckens 10 erfolgt durch Zuluft, die durch sich im Toilettensitz 14, 16 angeordnete Luftkanäle eingebracht werden. Dadurch ist kein Hinausspritzen möglich. Bei abgesenktem Toilettensitz 14 tritt die Waschdüse 20 zwischen Toilettensitz 14 und Toilettenbecken 10 ein. Für die Absenkung ist ein Motor 74 angeordnet. Des Weiteren ist ein Motor 76 für die Waschdüse 20 angeordnet. Für den Toilettensitz 16 sind ebenfalls Motoren vorgesehen, nämlich der Motor 78 für die Absenkung der Absenkeinheit 18 sowie der Motor 80 für eine Waschdüse 82. Die Toilettensitze 14, 16 weisen jeweils Einrichtungen für eine Sitzheizung auf. Dies sind die Heizungen 84 des Toilettensitzes 14 sowie 86 des Toilettensitzes 16.

Alternativ zum dargestellten Drehmechanismus können andere Bewegungsvorrichtungen eingesetzt werden, die dem Verbringen des oder der Toilettensitze 14, 16 in den Reinigungsraum 24 dienen. Dies sind Schwenk-, Schiebe-, Klapp- oder andersartig ausgebildete Vorrichtungen bzw. Verfahren zum Transport der Toilettensitze 14, 16.

Auf der Rotationsachse 64 der Rotationseinheit 200 ist ein Wasserzulauf 88 angeordnet. Dort befindet sich auch die elektrische Zuleitung.

Die Reinigung der Toilettensitze 14 und/oder 16 findet nach deren Bewegung bzw. Verlagerung dorthin im Reinigungsraum 24 statt.

In Fig. 7 nach Fig. 6 ist der Reinigungsraum 24 dargestellt. Es ist eine Dichtung 90 zur Abdichtung angeordnet.

Die Anordnung der einzelnen Einrichtungen in der beschriebenen Form bewirkt, dass alle mit dem Toilettenbenutzer in Berührung kommenden Teile gereinigt werden können. Innerhalb des Toilettenbeckens sind somit keine Waschdüsen mehr angeordnet. Dies wurde und wird vom Toilettennutzer als unangenehm und unhygienisch erachtet. Ebenso wird durch die erfindungsgemäße Anordnung ein Hervorspritzen von Flüssigkeiten u.dgl. unter dem Toilettensitz 14, 16 bei der Reinigung und/oder dem Gebrauch zuverlässig verhindert. Durch die erfindungsgemäßen Reinigungsgänge des Toilettenbeckens 10 einderseits und der zuverlässigen, hygienischen Reinigung der Toilettensitze 14, 16 wird der Reinigungsaufwand im Pflege-, Klinik-, Restaurant- und sonstigen Anwendungsbereichen deutlich vermindert.

### Bezugszeichenliste

- 10: Toilettenbecken
- 12: Toilettendeckel
- 14: erster Toilettensitz
- 16: zweiter Toilettensitz
- 18: Absenkeinheit
- 20: erste Waschdüse
- 22: erste Reinigungsdüse
- 24: Reinigungsraum
- 26: zweite Reinigungsdüse(n)
- 28: Trennplatte
- 30: Dichtung
- 32: Abluftkondensator
- 34: Führung Reinigung
- 36: Membranventil
- 38: Abwassersammelgefäß
- 40: Druckzulauf
- 42: Zulaufspeicher
- 44: erstes Absperrventil
- 46: Ablauf
- 48: Entwässerungsrohr
- 50: Zu-/Abluft für 10
- 52: zweites Absperrventil
- 54: Abfluss von 32
- 56: erste Düse
- 58: zweite Düse
- 60: dritte Düse
- 62: vierte Düse
- 64: Rotationsachse
- 66: erster Spritzschutz
- 68: zweiter Spritzschutz
- 70: erste Luftkanäle
- 72: zweite Luftkanäle
- 74: erster Motor
- 76: zweiter Motor
- 78: dritter Motor
- 80: vierter Motor
- 82: zweite Waschdüse
- 84: erste Sitzheizung
- 86: zweite Sitzheizung
- 88: Wasserzulauf
- 90: Dichtung

- 100: Spül- und Reinigungssystem
- 200: Rotationseinheit

## Patentansprüche

1. Spül- und Reinigungssystem (100) für eine Toiletteneinrichtung, aufweisend ein Toilettenbecken (10) und mindestens einen Toilettensitz (14, 16) sowie einen *Toilettendeckel* (12), wobei das Spül- und Reinigungssystem (100) einen Reinigungsraum (24) aufweist, der vom Raum, in dem das Toilettenbecken (10) angeordnet ist, getrennt ausgebildet ist und in dem der mindestens eine Toilettensitz (14) oder bei Anordnung von zwei Toilettensitzen (14, 16) jeweils einer der beiden Toilettensitze (14, 16) zu Reinigungszwecken anordenbar ist und der oder die Toilettensitze (14, 16) so bewegbar ausgebildet sind, dass sie durch eine Bewegungsvorrichtung in den Reinigungsraum (24) hinein und aus dem Reinigungsraum (24) heraus bewegbar sind und wobei der oder die Toilettensitze (14, 16) durch die Bewegungsvorrichtung, die als Drehvorrichtung ausgebildet ist, in den Reinigungsraum (24) hinein und aus dem Reinigungsraum (24) heraus drehbar ausgebildet sind, **dadurch gekennzeichnet, dass** das Drehen des Toilettensitzes (14, 16) unter Einsatz eines Drehtellers erfolgt, der eine Rotationsbewegung ausführt und um 180° rotiert, so dass die Rückwand, an der das Toilettenbecken (10) angeordnet ist, hinter dem Toilettenbecken (10) damit eine Abdeckung für den Reinigungsraum (24) bildet.

2. Spül- und Reinigungssystem (100) nach Anspruch 1, **dadurch gekennzeichnet, dass** bei Nichtbenutzung der Toiletteneinrichtung der Toilettendeckel (12) das Toilettenbecken (10) vollständig verschließt und zur Benutzung der Toiletteneinrichtung der Toilettendeckel (12) in eine Aufbewahrungsposition bewegbar ist.

3. Spül- und Reinigungssystem (100) nach einem der vorhergehenden Ansprüche, **dadurch gekennzeichnet, dass** im Reinigungsraum (24) mindestens zwei Reinigungsdüsen (26) angeordnet sind, so dass der Toilettensitz (14, 16) im Reinigungsraum (24) von zwei verschiedenen, sich gegenüberliegenden Seiten besprühbar ist.

4. Spül- und Reinigungssystem (100) nach einem der vorhergehenden Ansprüche, **dadurch gekennzeichnet, dass** im Reinigungsraum (24) mindestens zwei Trocknungsdüsen angeordnet sind, so dass der Toilettensitz (14, 16) von zwei verschiedenen, sich gegenüberliegenden Seiten her mit Luft zur Trocknung bestrahlbar ist.

5. Spül- und Reinigungssystem (100) nach einem der vorhergehenden Ansprüche, **dadurch gekennzeichnet, dass** der Reinigungsraum (24) mindestens ein Abwassersammeigefäß (38) aufweist.

6. Spül- und Reinigungssystem (100) nach Anspruch 5, **dadurch gekennzeichnet, dass** das im Abwassersammeigefäß (38) gesammelte Medium einen Druckzulauf (40) zum Abwasser des Toilettenbeckens (10) aufweist.

7. Spül- und Reinigungssystem (100) nach einem der vorhergehenden Ansprüche, **dadurch gekennzeichnet, dass** das Abwasser des Toilettenbeckens (10) und/oder des Reinigungsraums (24) durch den Zusatz von Druckluft aus Druckluftdüsen (56, 58, 60, 62) in das Entwässerungsrohr (48) wegführbar ist.

8. Spül- und Reinigungssystem (100) nach einem der vorhergehenden Ansprüche, **dadurch gekennzeichnet, dass** der Toilettendeckel (12) ein- oder zweiteilig und klapp-, schieb-, schwenk- oder drehbar ausgebildet ist.

9. Spül- und Reinigungssystem (100) nach einem der vorhergehenden Ansprüche, **dadurch gekennzeichnet, dass** der Reinigungsraum (24) eine Trennplatte (28) und mindestens eine Dichtung (30) aufweist.

10. Verfahren zum Spülen und Reinigen einer Toilette mit einem Spül- und Reinigungssystem (100) nach einem der Ansprüche 1 bis 9, **gekennzeichnet durch** folgende Schritte:
a) Öffnen eines Toilettendeckels (12)
b) Verändern der Position des Toilettendeckels (12) entweder in einen Raum unterhalb eines Reinigungsraums (24) in einen Bereich zwischen dem Reinigungsraum (24) und einem Abwassersammeigefäß (38) oder Bewegen in eine Position neben ein Toilettenbecken (10)
c) nach Beendigung der Toilettenbenutzung Hineinbewegen des benützten Toilettensitzes (14, 16) in den Reinigungsraum (24)
d) Reinigung des Toilettensitzes (14, 16) und
e) zeitgleich Herausbewegen des Toilettendeckels (12)
f) Abdecken des Toilettenbeckens (10) mit dem Toilettendeckel (12)
g) Einleiten von Druckluft durch mindestens eine Düse (44, 50)
h) Spülen des Toilettenbeckens (10) mit der Druckluft mit oder ohne Zuführung von Wasser
i) Einleiten von Spülgut in ein Entwässerungsrohr (48),
wobei
das Drehen des Toilettensitzes (14, 16) unter Einsatz eines Drehtellers erfolgt, der eine Rotationsbewegung ausführt und um 180° rotiert, so dass die Rückwand, an der das Toilettenbecken (10) angeordnet ist, hinter dem Toilettenbecken (10) damit eine Abdeckung für den Reinigungsraum (24) bildet.

11. Verfahren nach Anspruch 10, **dadurch gekennzeichnet, dass** der Reinigungsraum (24) ein Abwassersammelgefäß (38) aufweist, das mit Abwasser des Reinigungsverfahrens befüllt wird und dessen Abwasser zusammen mit dem Abwasser des Toilettenbeckens (10) abgeleitet wird.

12. Verfahren nach einem der Ansprüche 10 oder 11, **dadurch gekennzeichnet, dass** zwei Toilettensitze (14, 16) verwendet werden und zur Reinigung jeweils ein Toilettensitz (14) oder ein Toilettensitz (16) im Reinigungsraum (24) gereinigt werden, während der jeweils andere Toilettensitz (14, 16) auf dem Toilettenbecken (10) angeordnet und zur Benutzung frei ist.

13. Verfahren nach einem der Ansprüche 10 bis 12, **dadurch gekennzeichnet, dass** der Spülvorgang und die Ableitung des Spülguts in das Entwässerungsrohr (48) durch die Einleitung von Druckluft durch Druckluftdüsen (56, 58, 60, 62) unterstützt wird.

14. Verfahren nach einem der Ansprüche 10 bis 13, **dadurch gekennzeichnet, dass** im Reinigungsraum (24) dem Reinigungswasser Desinfektionsmittel, Reinigungsmittel, Duftstoffe oder weitere Zusatzstoffe beigemengt werden.

## Claims

1. Flushing and cleaning system (100) for a toilet device, comprising a toilet bowl (10) and at least one toilet seat (14, 16) as well as a toilet lid (12), wherein the flushing and cleaning system (100) comprises a cleaning volume (24) which is formed separate from the volume where the toilet bowl (10) is arranged, and in which the at least one toilet seat (14), or if two toilet seats (14, 16) are arranged, in each case one of the two toilet seats (14, 16) can be arranged for cleaning purposes, and the toilet seat(s) (14, 16) are configured to be moveable in such a way that they can be moved into the cleaning volume (24) and out of the cleaning volume (24) by means of a movement device, and wherein the toilet seat(s) (14, 16) are configured in such a way that they can be rotated into the cleaning volume (24) and out of the cleaning volume (24) by means the movement device, which is configured as a rotation device, **characterized in that** the rotation of the toilet seat (14, 16) takes place using a rotary disc that carries out a rotational movement and rotates by 180° so that the rear wall, on which the toilet bowl (10) is arranged, therewith forms a cover for the cleaning volume (24) behind the toilet bowl (10).

2. Flushing and cleaning system (100) according to claim 1, **characterized in that** the toilet lid (12) completely closes the toilet bowl (10) when the toilet device is not being used, and for using the toilet device, the toilet lid (12) can be moved into a storage position.

3. Flushing and cleaning system (100) according to any one of the preceding claims, **characterized in that** at least two cleaning nozzles (26) are arranged in the cleaning volume (24), so that the toilet seat (14, 16) can be sprayed from two different opposite sides in the cleaning volume (24).

4. Flushing and cleaning system (100) according to any one of the preceding claims, **characterized in that** at least two drying nozzles are arranged in the cleaning volume (24) so that the toilet seat (14, 16) can be applied with an air stream for drying from two different, opposite sides.

5. Flushing and cleaning system (100) according to any one of the preceding claims, **characterized in that** the cleaning volume (24) comprises at least one wastewater collecting vessel (38).

6. Flushing and cleaning system (100) according to claim 5, **characterized in that** the medium collected in the wastewater collection vessel (38) comprises a pressure inlet (40) to the wastewater of the toilet bowl (10).

7. Flushing and cleaning system (100) according to any one of the preceding claims, **characterized in that** the wastewater of the toilet bowl (10) and/or the cleaning volume (24) can be guided away into the drainage pipe (48) by application of compressed air from compressed air nozzles (56, 58, 60, 62).

8. Flushing and cleaning system (100) according to any one of the preceding claims, **characterized in that** the toilet lid (12) is formed in one or two pieces and is configured to be foldable, slidable, pivotable, or rotatable.

9. Flushing and cleaning system (100) according to any one of the preceding claims, **characterized in that** the cleaning volume (24) comprises a separator plate (28) and at least one seal (30).

10. Method for flushing and cleaning a toilet with a flushing and cleaning system (100) according to any one of claims 1 to 9, **characterized by** the following steps:
a) opening a toilet lid (12),
b) changing the position of the toilet lid (12) either into a volume below a cleaning volume (24) into a region between the cleaning volume (24) and a wastewater collection vessel (38), or moving into a position next to a toilet bowl (10),
c) after use of the toilet, moving the used toilet seat (14, 16) into the cleaning volume (24),
d) cleaning the toilet seat (14, 16), and
e) at the same time moving out the toilet lid (12),
f) covering the toilet bowl (10) with the toilet lid (12),
g) introducing compressed air through at least one nozzle (44, 50),
h) flushing the toilet bowl (10) with the compressed air with or without supply of water
i) introducing goods to be flushed into a drainage pipe (48),
wherein
rotation of the toilet seat (14, 16) occurs using a rotary disc, which carries out a rotary movement and rotates by 180°, so that the rear wall, on which the toilet bowl (10) is arranged, therewith forms a cover for the cleaning volume (24) behind the toilet bowl (10).

11. Method according to claim 10, **characterized in that** the cleaning volume (24) comprises a wastewater collection vessel (38) which is filled with the wastewater of the cleaning process, and the wastewater of which is discharged together with the wastewater of the toilet bowl (10).

12. Method according to any one of claims 10 or 11, **characterized in that** two toilet seats (14, 16) are used and for cleaning purposes in each case one toilet seat (14) or one toilet seat (16) in the cleaning volume (24) is cleaned, while the respective other toilet seat (14, 16) is arranged on the toilet bowl (10) and free for use.

13. Method according to any one of claims 10 to 12, **characterized in that** the flushing process and the discharge of the goods to be flushed into the drainage pipe (48) is supported by the introduction of pressurized air through pressure nozzles (56, 58, 60, 62).

14. Method according to any one of claims 10 to 13, **characterized in that** disinfectant, cleaning agents, fragrances, or other additives are mixed to the cleaning water in the cleaning volume (24).

## Revendications

1. Système de rinçage et de nettoyage (100) pour un équipement de toilettes, présentant une cuvette de toilettes (10) et au moins un siège de toilettes (14, 16), ainsi qu'un couvercle de toilettes (12), dans lequel le système de rinçage et de nettoyage (100) présente un espace de nettoyage (24), qui est réalisé séparément de l'espace dans lequel la cuvette de toilettes (10) est disposée et dans lequel l'au moins un siège de toilettes (14) ou, lors de l'agencement de deux sièges de toilettes (14, 16), respectivement un des deux sièges de toilettes (14, 16) peut être disposé aux fins du nettoyage et le siège ou les sièges de toilettes (14, 16) sont réalisés de manière à pouvoir être déplacés de telle sorte qu'ils peuvent être déplacés à l'intérieur de l'espace de nettoyage (24) et hors de l'espace de nettoyage (24) par un dispositif de déplacement et dans lequel le siège ou les sièges de toilettes (14, 16) sont réalisés de manière à pouvoir tourner à l'intérieur de l'espace de nettoyage (24) et hors de l'espace de nettoyage (24) par le dispositif de déplacement, qui est réalisé en tant que dispositif de rotation, **caractérisé en ce que** la rotation du siège de toilettes (14, 16) est effectuée en employant un plateau tournant qui exécute un déplacement par rotation et tourne sur 180° de telle sorte que la paroi arrière, sur laquelle la cuvette de toilettes (10) est disposée, forme derrière la cuvette de toilettes (10) ainsi un recouvrement pour l'espace de nettoyage (24).

2. Système de rinçage et de nettoyage (100) selon la revendication 1, **caractérisé en ce qu'**en cas de non-utilisation de l'équipement de toilettes, le couvercle de toilettes (12) ferme totalement la cuvette de toilettes (10) et le couvercle de toilettes (12) peut être déplacé dans une position de rangement pour utiliser l'équipement de toilettes.

3. Système de rinçage et de nettoyage (100) selon l'une quelconque des revendications précédentes, **caractérisé en ce qu'**au moins deux buses de nettoyage (26) sont disposées dans l'espace de nettoyage (24) de telle sorte que le siège de toilettes (14, 16) peut être pulvérisé dans l'espace de nettoyage (24) depuis deux côtés différents se faisant face.

4. Système de rinçage et de nettoyage (100) selon l'une quelconque des revendications précédentes, **caractérisé en ce qu'**au moins deux buses de séchage sont disposées dans l'espace de nettoyage (24) de telle sorte que le siège de toilettes (14, 16) peut être exposé à de l'air aux fins du séchage depuis deux côtés différents se faisant face.

5. Système de rinçage et de nettoyage (100) selon l'une quelconque des revendications précédentes, **caractérisé en ce que** l'espace de nettoyage (24) présente au moins un récipient de collecte d'eaux usées (38).

6. Système de rinçage et de nettoyage (100) selon la revendication 5, **caractérisé en ce que** le milieu collecté dans le récipient de collecte d'eaux usées (38) présente une arrivée de pression (40) vers les eaux usées de la cuvette de toilettes (10).

7. Système de rinçage et de nettoyage (100) selon l'une quelconque des revendications précédentes, **caractérisé en ce que** les eaux usées de la cuvette de toilettes (10) et/ou de l'espace de nettoyage (24) peuvent être évacuées dans le tuyau de drainage (48) par l'ajout d'air comprimé provenant de buses d'air comprimé (56, 58, 60, 62).

8. Système de rinçage et de nettoyage (100) selon l'une quelconque des revendications précédentes, **caractérisé en ce que** le couvercle de toilettes (12) est réalisé en une ou en deux parties et de manière à pouvoir être rabattu, coulissé, pivoté ou tourné.

9. Système de rinçage et de nettoyage (100) selon l'une quelconque des revendications précédentes, **caractérisé en ce que** l'espace de nettoyage (24) présente une plaque de séparation (28) et au moins un joint d'étanchéité (30).

10. Procédé pour rincer et nettoyer des toilettes avec un système de rinçage et de nettoyage (100) selon l'une quelconque des revendications 1 à 9, **caractérisé par** des étapes suivantes :
a) d'ouverture d'un couvercle de toilettes (12),
b) de modification de la position du couvercle de toilettes (12) soit dans un espace sous un espace de nettoyage (24) dans une zone entre l'espace de nettoyage (24) et un récipient de collecte d'eaux usées (35) soit par le déplacement dans une position à côté d'une cuvette de toilettes (10),
c) une fois les toilettes utilisées, de déplacement du siège de toilettes (14, 16) utilisé dans l'espace de nettoyage (24),
d) de nettoyage du siège de toilettes (14, 16), et
e) de retrait simultané du couvercle de toilettes (12),
f) de recouvrement de la cuvette de toilettes (10) avec le couvercle de toilettes (12),
g) d'introduction d'air comprimé par au moins une buse (44, 50),
h) de rinçage de la cuvette de toilettes (10) avec l'air comprimé avec ou sans amenée d'eau,
i) d'introduction de produit de rinçage dans un tuyau de drainage (48),
dans lequel
la rotation du siège de toilettes (14, 16) est effectuée en employant un plateau tournant qui exécute un déplacement par rotation et tourne sur 180° de sorte que la paroi arrière, sur laquelle la cuvette de toilettes (10) est disposée, forme derrière la cuvette de toilettes (10) ainsi un recouvrement pour l'espace de nettoyage (24).

11. Procédé selon la revendication 10, **caractérisé en ce que** l'espace de nettoyage (24) présente un récipient de collecte d'eaux usées (38), qui est rempli d'eaux usées du procédé de nettoyage et dont les eaux usées sont évacuées conjointement avec les eaux usées de la cuvette de toilettes (10).

12. Procédé selon l'une quelconque des revendications 10 ou 11, **caractérisé en ce que** deux sièges de toilettes (14, 16) sont utilisés et respectivement un siège de toilettes (14) ou un siège de toilettes (16) sont nettoyés dans l'espace de nettoyage (24) aux fins du nettoyage, tandis que l'autre siège de toilettes (14, 16) respectivement est disposé sur la cuvette de toilettes (10) et est libre pour l'utilisation.

13. Procédé selon l'une quelconque des revendications 10 à 12, **caractérisé en ce que** l'opération de rinçage et l'évacuation du produit de rinçage dans le tuyau de drainage (48) sont soutenues par l'introduction d'air comprimé par des buses d'air comprimé (56, 58, 60, 62).

14. Procédé selon l'une quelconque des revendications 10 à 13, **caractérisé en ce que** des agents de désinfection, des agents de nettoyage, des parfums ou d'autres additifs sont mélangés à l'eau de nettoyage dans l'espace de nettoyage (24).
